# EUROPÄISCHE PATENTSCHRIFT

(11) **EP 1 209 274 B1**
(45) Veröffentlichungstag und Bekanntmachung des Hinweises auf die Patenterteilung: **27.01.2010**
(21) Anmeldenummer: 01127739.9
(22) Anmeldetag: 21.11.2001
(51) Int. Cl.: D06B 1/06, B05C 5/00

(54) **Vorhang-Auftragsvorrichtung**
Curtain coater
Enduiseuse à rideau

(30) Priorität: 22.11.2000 DE 10057734; 22.11.2000 DE 10057732
(43) Veröffentlichungstag der Anmeldung: 29.05.2002
(73) Patentinhaber: Voith Patent GmbH, 89522 Heidenheim (DE)
(72) Erfinder: Méndez-Gallon, Benjamin, Dr., 89551 Königsbronn (DE); Lauss, Fritz, 34127 Kassel (DE)
(74) Vertreter: Jantsch, Sigrid

(56) Entgegenhaltungen:
- EP-A- 0 421 466
- DE-A- 2 438 673
- DE-A- 2 631 559
- DE-A- 3 333 592
- DE-A- 19 903 559
- DE-U- 9 012 108
- US-A- 2 809 128
- US-A- 5 063 758
- US-A- 5 143 759
- US-A- 5 277 041
- PATENT ABSTRACTS OF JAPAN vol. 018, no. 664 (C-1288), 15. Dezember 1994 (1994-12-15) -& JP 06 262129 A (SUMITOMO METAL IND LTD;OTHERS: 01), 20. September 1994 (1994-09-20)
- PATENT ABSTRACTS OF JAPAN vol. 015, no. 043 (C-0801), 31. Januar 1991 (1991-01-31) -& JP 02 277570 A (FUJI PHOTO FILM CO LTD), 14. November 1990 (1990-11-14)
- PATENT ABSTRACTS OF JAPAN vol. 1998, no. 05, 30. April 1998 (1998-04-30) -& JP 10 024260 A (NIPPON STEEL CORP), 27. Januar 1998 (1998-01-27)

## Beschreibung

Die Erfindung betrifft eine Vorrichtung nach dem Oberbegriff des Anspruchs 1.

Bei der Beschichtung von Materialbahnen unter Einsatzes eines Vorhang-Auftragswerks (in der Fachwelt auch als "Curtain Coating" bezeichnet) wird das Auftragsmedium an den Untergrund in Form eines Auftragsmedium-Vorhangs bzw. -Schleiers (der Einfachheit halber werden im Folgenden nur noch die Begriffs "Auftragsmedium-Vorhang" bzw. nur "Vorhang" verwendet) abgegeben, der sich im Wesentlichen schwerkraftbedingt vom Auftragswerk zum Untergrund bewegt. Dass das Vorhang-Auftragswerk sich dabei in einem vorbestimmten Abstand vom Untergrund befindet, hat unter anderem den Vorteil, dass es beispielsweise bei einem Bahnabriss einem geringeren Beschädigungsrisiko ausgesetzt ist. Vorhang-Auftragswerke unterscheiden sich von anderen "kontaktlosen" Auftragswerken, beispielsweise Freistrahl-Düsenauftragswerken, bei welchen die Bewegung des Auftragsmediums vom Auftragswerk zum Untergrund hauptsächlich vom Ausstoßimpuls aus der Abgabedüse des Auftragswerks herrührt, grundlegend, da die Gestalt des aus der Abgabedüse austretenden Vorhangs lediglich dem Wechselspiel zwischen der Oberflächenspannung des Auftragsmediums und der Schwerkraft ausgesetzt ist. Die Oberflächenspannung versucht dabei, den Vorhang, der bezogen auf sein Volumen bzw. seine Querschnittsfläche eine sehr große Oberfläche bzw. Umfangslänge aufweist, zusammenzuziehen, um so seine Oberfläche zu verringern. Diesem Effekt widersetzt sich die Schwerkraft, die den Vorhang zu strecken sucht. Es ist daher leicht einzusehen, dass es umso schwieriger ist, einen über die gesamte Arbeitsbreite gleichmäßig dicken Auftragsmedium-Vorhang zu erhalten, je größer diese Arbeitsbreite ist.

Die Beschichtung von Materialbahnen mittels eines Vorhang-Auftragswerks, das der Materialbahn das Auftragsmedium als sich im Wesentlichen schwerkraftbedingt bewegenden Auftragsmedium-Vorhang zuführt, ist von der Beschichtung von fotografischen Filmen, Tonbändern und dergleichen seit langem bekannt. Weiterhin sind aus dem Bereich der Textilindustrie, bspw. aus der DE 33 33 592 A1 und der DE 40 15 946 A1 entsprechende Vorrichtungen zum Aufbringen eines Flüssigkeitsfilms auf eine textile Warenbahn mit Hilfe eines sich im Wesentlichen schwerkraftbedingt bewegenden Auftragsmedium-Vorhangs bekannt. Allerdings weisen die Materialbahnen auf diesen Anwendungsgebieten eine erheblich geringere Breite auf, als dies bei modernen Anlagen zur Herstellung von Papier- und Kartonbahnen der Fall ist, bei denen heutzutage Materialbahnbreiten von mehr als 10 m gefordert werden. Einen über diese Breite gleichmäßigen Auftragsmedium-Vorhang bilden und stabil halten zu können, ist eine Aufgabe, bei der es alles andere als naheliegt, sich von den vergleichsweise einfach zu kontrollierenden, bekannten schmalen Auftragsmedium-Vorhängen Anregungen für eine funktionstaugliche Lösung zu erwarten. Darüber hinaus bewegen sich die Materialbahnen in modernen Anlagen zur Herstellung von Papierbahnen mit Geschwindigkeiten von etwa 1.000 m/min bis zu 3.000 m/min, und in Anlagen zur Herstellung von Kartonbahnen mit Geschwindigkeiten ab etwa 200 m/min, was zumeist ein Vielfaches der Geschwindigkeit ist, mit der sich die bekannten schmalen Materialbahnen bewegen. Die hohen Bahn-Geschwindigkeiten stellen überdies eine weitere hohe Belastung für die Stabilität des Auftragsmedium-Vorhangs dar, da der Auftragsmedium-Vorhang nicht nur im freien Fall schwerkraftbedingt gestreckt wird (Schwerkraftstreckung), sondern auch beim Kontakt mit dem Untergrund aufgrund des Unterschieds zwischen der Geschwindigkeit des frei fallenden Auftragsmediums kurz vor dem Auftreffen auf dem Untergrund und der Laufgeschwindigkeit des sich bewegenden Untergrunds
(Kontaktstreckung).

In "Patent Abstracts of Japan", Nr. 10024360 ist eine Vorhang-Auftragsvorrichtung veröffentlicht, bei der eine Auftragsflüssigkeit durch zwei gegenläufige Walzen aus einem Reservoir heraus extrahiert wird, wobei die Auftragsflüssigkeit zu einem dünnen Film gestreckt wird, und danach im Wesentlichen unter Einfluss der Schwerkraft auf einen Untergrund aufgetragen wird.

Zur Erzielung eines qualitativ hochwertigen Auftragsergebnisses ist es wünschenswert, die Gesamtstreckung (= Schwerkraftstreckung x Kontaktstreckung) möglichst gleichmäßig auf die Schwerkraftstreckung und die Kontaktstreckung zu verteilen. Hierzu ist es insbesondere bei hohen Laufgeschwindigkeiten des Untergrunds erforderlich, dass der Auftragsmedium-Vorhang kurz vor dem Kontakt mit dem Untergrund eine möglichst hohe Fallgeschwindigkeit aufweist, was eine entsprechend hohe Fallhöhe bedingt. Der Fallhöhe sind jedoch physikalische Grenzen gesetzt. Bei einer zu großen Fallhöhe würde nämlich zum einen der Einfluss der Oberflächenspannung des Auftragsmediums und zum anderen der Einfluss von Luftbewegungen in der Nähe des Auftragsmediums-Vorhangs zu groß, um einen stabilen Auftragsmedium-Vorhang zuverlässig und reproduzierbar gewährleisten zu können. Die genannten Effekte erlangen einen umso stärkeren Einfluss auf die Qualität des Auftragsmedium-Vorhangs, je kleiner die Durchflussmenge des vom Vorhang-Auftragswerk pro Meter Arbeitsbreite an den Untergrund abgegebenen Auftragsmediums ist, d.h. je dünner der Auftragsmedium-Vorhang ist. Insbesondere in einem Filmdickenbereich von 2 ml/m² bis 50 ml/m², wie sie beim fertigdosierten Auftrag ("1:1"-Auftrag) dünner Auftragsmediumschichten keine Seltenheit sind, wird die Schwerkraftstreckung durch die vorstehend genannten Effekte begrenzt.

Ein Vorrichtung mit den Merkmalen des Oberbegriffs des Anspruchs 1 ist aus der EP-A-0 421 466 bekannt. Die gattungsgemäße Vorrichtung weist ein Vorhang-Auftragswerk auf, welches eine Beschichtungsflüssigkeit in Form eines frei fallenden Vorhangs auf zu beschichtende Substrate abgibt. Die Substrate werden dabei nacheinander unter dem Vorhang-Auftragswerk hindurch geführt, so dass ihre Oberflächen nacheinander von dem Beschichtungsmedium-Vorhang benetzt werden. Ferner offenbart die US-A-5 277 041 ein Auftragswerk, welches an eine laufende Teppichbahn ein Auftragsmedium in Form eines Vorhangs abgibt. Der Vorhang wird erzeugt, indem Strahlen des Auftragsmediums auf ein schräg gestelltes Blech gerichtet werden, von dessen Unterkante das Auftragsmedium in Form eines Vorhangs herabfällt.

Zur Illustration des Stands der Technik kann ferner auf die JP-A-06 262129 verwiesen werden, welche eine Vorrichtung zur Beschichtung eines laufenden Bahnmaterials mittels eines Vorhang-Auftragswerks offenbart.

Es ist daher Aufgabe der Erfindung, eine Vorrichtung der eingangs genannten Art anzugeben, bei welcher der Einfluss der vorstehend diskutierten Effekte auf die Schwerkraftstreckung reduziert ist, und bei welcher eine geringere Verformung Auftragsmedium-Vorhangs auftritt, so dass die Auftragsqualität verbessert wird.

Diese Aufgabe wird erfindungsgemäß durch eine Vorrichtung nach Anspruch 1 gelöst.

Der vorteilhafte Effekt des erfindungsgemäß eingesetzten Leitelements auf den Auftragsmedium-Vorhang beruht höchstwahrscheinlich darauf, dass das Auftragsmedium beim Kontakt mit dem Leitelement zunächst etwas abgebremst wird, was die Form des Auftragsmedium-Vorhangs stabilisiert. Mit zunehmender Bewegung des Auftragsmediums längs des Leitelements nimmt dann aber die Fallgeschwindigkeit, genauer gesagt die Fließgeschwindigkeit des Auftragsmediums längs des Leitelements, wieder zu. Durch diese erfindungsgemäße Stabilisierung des Auftragsmedium-Vorhangs kann die Gesamtfallhöhe des Vorhangs und somit die insgesamt erzielbare Schwerkraftstreckung verglichen mit einem herkömmlichen freifallenden Auftragsmedium-Vorhang ohne Einbußen hinsichtlich der Qualität der damit gebildeten Auftragsmediumschicht erhöht werden. Hierdurch ist es möglich, sich der durch die physikalischen Eigenschaften des Auftragsmediums limitierten Filmstreckungsgrenze, bei der sich im dosierten Film, die Gleichmäßigkeit des Strichs negativ beeinflussende Schwingungswellen bilden, stärker anzunähern als dies bislang mit einem frei fallenden Auftragsmedium-Vorhang möglich war.

Anzumerken ist in diesem Zusammenhang, dass unter einer "im Wesentlichen schwerkraftbedingten" Bewegung des Auftragsmedium-Vorhangs hier verstanden wird, dass von allen, das Auftragsmedium zum Untergrund hin treibenden Kräften die Schwerkraft den größten Einfluss auf den Auftragsmedium-Vorhang ausübt. Die schwerkraftbedingte Bewegung kann aber auch von weiteren Kräften unterstützt (beispielsweise von elektrostatischen Kräften) oder in anderer Art und Weise beeinflusst werden (beispielsweise viskose Reibung bei der Bewegung längs des Leitelements).

Anzumerken ist weiterhin, dass die Worte "längs des Fallwegs führen" im Zusammenhang mit der vorliegenden Erfindung durchaus auch bedeuten können, dass der Auftragsmedium-Vorhang durch das Leitelement aus der dem freien Fall entsprechenden Bahn ausgelenkt werden kann.

Anzumerken ist ferner, dass als Materialbahnen neben Papier und Karton auch Folien oder Textilien mittels der erfindungsgemäßen Vorrichtung mit Auftragsmedium beschichtet werden können.

Die vorstehend beschriebenen Vorteile treten insbesondere auf, weil das Leitelement den Fallweg in einen von der Abgabedüse zum Leitelement führenden Freifall-Abschnitt und einem vom Leitelement zum Untergrund führenden Freifall-Abschnitt unterteilt. Somit kann der gesamte Fallweg des Auftragsmedium-Vorhangs mittels eines einzigen Leitelements in drei Abschnitte unterteilt werden, nämlich zwei Freifall-Abschnitte, die durch einen den Auftragsmedium-Vorhang stabilisierenden Abschnitt längs des Leitelements voneinander getrennt sind. Selbstverständlich kann jeder der Freifall-Abschnitte durch zusätzliche Leitelemente weiter unterteilt sein.

Wenn das Leitelement abweichend von der vorliegenden Erfindung den Fallweg des Auftragsmedium-Vorhangs nicht in zwei Freifall-Abschnitte unterteilt, wirkt sich der stabilisierende Einfluss des Leitelements vorteilhaft auf die Qualität des Auftragsergebnisses aus, wobei mittels dieser Leitelemente dann noch weitere, das Auftragsergebnis letzten Endes vorteilhaft beeinflussende Wirkungen erzielt werden können:

So läßt sich beispielsweise mittels eines sich unmittelbar an die Abgabedüse anschließenden Leitelements der sogenannte "Teekannen-Effekt" vermeiden. Dieser "Teekannen-Effekt", eine charakteristische Verformung des aus der Abgabedüse austretenden Auftragsmedium-Vorhangs, tritt in der Praxis dann auf, wenn die Strömungsgeschwindigkeit des Auftragsmediums beim Verlassen der Abgabedüse eine Grenzgeschwindigkeit unterschreitet, die zum einen von den physikalischen Eigenschaften des Auftragsmediums und zum anderen von der Dicke des Auftragsmedium-Vorhangs abhängt. Dünne Vorhänge neigen auch bei größerer Ausströmungsgeschwindigkeit dazu, den "Teekannen-Effekt" zu zeigen. Überschreitet die Ausströmungsgeschwindigkeitden vorstehend angesprochenen Grenzwert, so bildet sich üblicherweise ein parabolischer Verlauf des Auftragsmedium-Vorhangs aus. Ideal wäre es hingegen, den Auftragsmedium-Vorhang exakt mit der Grenzgeschwindigkeit aus der Abgabedüse austreten zu lassen, da der Vorhang in diesem Fall einen nahezu perfekt vertikalen Verlauf nimmt.

Dieser Idealfall läßt sich unter Einsatz eines sich unmittelbar an die Abgabedüse anschließenden Leitelements in einfacher Weise erreichen bzw. zumindest annähern. Wie bereits vorstehend ausgeführt wurde, wird der Auftragsmedium-Vorhang durch den Einfluss des Leitelements zunächst stabilisiert und dann von der Schwerkraft, wenn auch in einem durch den Kosinus des Neigungswinkels geminderten Maße, längs des Leitelements beschleunigt. Bei entsprechender Wahl der Länge des Leitelements in Bewegungsrichtung des Vorhangs kann erreicht werden, dass der Auftragsmedium-Vorhang am Ende des Leitelements sich exakt mit der Grenzgeschwindigkeit oder einer geringfügig größeren Geschwindigkeit bewegt, so dass der "Teekannen-Effekt" sicher vermieden werden kann und der Vorhang das Leitelement nahezu in vertikaler Richtung verläßt.

Um die Auftragsvorrichtung in einfacher Weise an die physikalischen Eigenschaften verschiedener Auftragsmedien, verschiedene Vorhangdicken, und dergleichen Parameter mehr anpassen zu können, wird vorgeschlagen, dass die in Bewegungsrichtung des Vorhangs gemessene, von Auftragsmedium bedeckte Länge des Leitelements veränderbar ist. Ferner hat es sich als vorteilhaft erwiesen, wenn das Leitelement mit der dem freien Fall des Vorhangs entsprechenden Richtung einen Winkel von zwischen etwa 5° und etwa 30° einschließt. Das "Teekannen-Effekt"-freie Ablösen des Vorhangs vom Leitelement kann dadurch erleichtert werden, dass die von dem Auftragsmedium-Vorhang bedeckte Oberfläche des Leitelements mit der Stirnfläche des Leitelements einen Winkel von zwischen etwa 20° und etwa 60° einschließt. Die von Auftragsmedium bedeckte Länge des Leitelements sollte vorteilhafterweise höchstens etwa 200 mm, vorzugsweise höchstens etwa 50 mm, betragen.

Gemäß einer weiteren, nicht zur Erfindung gehörenden Variante kann das Leitelement aber auch als Leitschaber gegen den Untergrund angestellt sein. In diesem Fall tritt zu dem den Auftragsmedium-Vorhang stabilisierenden Einfluss des Leitelements hinzu, dass dieser die vom Untergrund mitgeführte Luftgrenzschicht schwächen und somit deren nachteiligen Einfluss auf das Auftragsergebnis mindern kann. Beispielsweise können mittels eines derartigen Leitschabers lokal begrenzte Unterbrechungen des Auftragsmedium-Vorhangs verhindert werden, die zu nicht mit Auftragsmedium bedeckten Stellen des Untergrunds führen würden. Aber auch die lokale Einschleppung von Lufteinschlüssen zwischen Untergrund und Auftragsmedium, die quasi als Vorstadium eines lokalen Reissens des Auftragsmedium-Vorhangs angesehen werden können, können mittels des erfindungsgemäßen Leitschabers vermieden werden. Eine etwaig entstehende Reibungswärme durch die Relativbewegung von Leitschaber und Untergrund stellt in der Praxis kein Problem dar, da sie in einfacher Weise durch das Auftragsmedium selbst abgeführt werden kann.

Auch im Falle des Einsatzes des Leitelements als Leitschaber hat sich eine geneigte Anordnung dieses Leitschabers als vorteilhaft erwiesen. Beispielsweise kann das Leitelement mit der dem freien Fall des Vorhangs entsprechenden Richtung einen Winkel von zwischen etwa 20° und etwa 80°, vorzugsweise zwischen etwa 45° und etwa 80°, einschließen. Die von Auftragsmedium bedeckte Länge des Leitschabers sollte vorteilhafterweise höchstens etwa 50 mm, vorzugsweise höchstens etwa 10 mm, betragen.

Um einerseits einen annähernd linienartigen Kontakt zwischen Leitschaber und Untergrund sicherstellen und andererseits einen annähernd stufenfreien Übergang des Auftragsmediums vom Leitschaber zum Untergrund ermöglichen zu können, wird ferner vorgeschlagen, dass die von dem Auftragsmedium-Vorhang bedeckte Oberfläche des Leitelements einen dem Untergrund benachbart angeordneten Endabschnitt aufweist, der mit einer gedachten Verlängerung der Oberfläche einen Winkel von zwischen etwa 30° und etwa 50° einschließt.

Gemäß einer weiteren, nicht zur Erfindung gehörenden Variante ist es ferner möglich, dass sich das Leitelement über die gesamte Strecke zwischen Abgabedüse und Untergrund erstreckt, um so die Vorteile einer sich an die Abgabedüse unmittelbar anschließenden Leitelements mit jenen eines als Leitschaber eingesetzten Leitelements zu verbinden. Hinsichtlich des Neigungswinkels des Leitelements muss in diesem Fall entweder ein Kompromiss zwischen den beiden genannten Anordnungsalternativen gefunden oder das Leitelement gekrümmt ausgebildet werden, so dass es sowohl im Bereich der Abgabedüse als auch im Bereich des Untergrunds einen jeweils vorteilhaften Neigungswinkel aufweist. Selbstverständlich ist es aber auch möglich, zwei voneinander getrennte Leitelemente vorzusehen, von denen eines sich unmittelbar an die Abgabedüse anschließt, während das andere als Leitschaber gegen den Untergrund angestellt ist.

Eine gekrümmte Ausbildung des Leitelements ermöglicht es überdies, über die Form der Krümmung die Geschwindigkeit oder/und die Dicke des Auftragsmedium-Vorhangs zu beeinflussen. Dabei kann sowohl an den Einsatz von konvex als auch von konkav gekrümmten Leitelementen gedacht werden, wobei mit konvex bzw. konkav die Krümmung der dem Auftragsmedium zugewandten Oberfläche des Leitelements bezeichnet ist.

Insbesondere dann, wenn das Leitelement aus Metall oder Kunststoff, beispielsweise kohlefaser- oder glasfaser-verstärkten Kunststoff, gefertigt ist, kann es vorkommen, dass das Auftragsmedium beim Kontakt mit dem Leitschaber stärker abgebremst wird, als es für die Erzielung der gewünschten Stabilisierung des Auftragsmedium-Vorhangs eigentlich erforderlich ist. In diesem Fall kann die Bremskraft, die der Leitschaber auf das Auftragsmedium ausübt, dadurch gemindert werden, dass das Leitelement zumindest auf seiner dem Vorhang bzw. Schleier zugewandten Oberfläche hydrophob ausgebildet ist, so dass die Strömungsgeschwindigkeit des Auftragsmediums auf dem Leitelement erhalten bleibt.

Diese hydrophobe Ausbildung der Oberfläche des Leitelements kann in herstellungstechnisch einfacher Weise dadurch erhalten werden, dass die Oberfläche des Leitelements mit einer hydrophoben Beschichtung versehen ist, beispielsweise mit einer teflonisierten Glasfaserfolie beschichtet ist. Im Hinblick auf ein günstiges Ablöseverhalten des Auftragsmediums vom Leitelement sollte jedoch zumindest die Stirnfläche des Leitelements frei von hydrophober Beschichtung sein.

Bei der vorstehenden Diskussion wurde implizit stets davon ausgegangen, dass sich der Auftragsmedium-Vorhang auf der Oberseite des Leitelements entlangbewegt, also von der Schwerkraft an dieser Oberseite gehalten wird. Grundsätzlich ist es jedoch auch möglich, dass sich der Auftragsmedium-Vorhang auf der Unterseite des Leitelements entlangbewegt, wobei er an dieser Unterseite durch Adhäsionskräfte gehalten wird.

In Weiterbildung der Erfindung kann auf der dem Auftragsmedium-Vorhang abgewandten Seite wenigstens eine Elektrode angeordnet sein. Mittels des von dieser Elektrode ausgehenden elektrischen Felds kann das Auftragsmedium und dessen Wechselwirkung mit der Oberfläche des Leitelements zur Erzielung bzw. Sicherstellung einer gleichmäßigen Schichtdicke des Auftragsmedium-Vorhangs vorteilhaft beeinflusst werden. Dies ist ausführlich in den nachveröffentlichten deutschen Patentanmeldungen DE 100 12 256.6 und DE 100 12 347.3 aus dem Konzern der Anmelderin beschrieben, auf die hiermit Bezug genommen wird.

Ferner kann in Laufrichtung des Untergrunds vor der Kontaktlinie des Vorhangs bzw. Schleiers ein Saugkasten angeordnet sein. Dieser Saugkasten kann zusätzlich oder alternativ zu einem als Leitschaber eingesetzten Leitelement zur Bekämpfung der vom Untergrund mitgeführten Luftgrenzschicht eingesetzt werden. Wird im Falle des direkten Auftrags des Auftragsmediums auf eine Materialbahn ein gegen die Materialbahn angestellter Leitschaber eingesetzt, so kann mittels des Saugkastens die Materialbahn in sicheren Kontakt gegen den Leitschaber angesaugt werden, so dass dieser die Luftgrenzschicht effektiv von der Materialbahnoberfläche abheben kann. Dem Saugkasten kann zulaufseitig oder/und auslaufseitig ein Schaberelement zugeordnet sein, das mit einer Schaberkante auf dem Untergrund aufliegt, wobei das auslaufseitige Schaberelement von dem Leitelement gebildet sein kann. Auch hinsichtlich konstruktiver Details des angesprochenen Saugkastens sei auf die vorstehend genannten beiden deutschen Patentanmeldungen verwiesen.

Nachzutragen ist noch, dass das Leitelement ausgehend von seiner dem Untergrund fernsten Stelle entweder in oder entgegen der Laufrichtung des Untergrunds geneigt angeordnet sein kann, wobei das Leitelement mit der dem freien Fall des Auftragsmedium-Vorhangs entsprechenden Richtung in beiden Orientierungen einen Winkel von bis zu etwa 70° einschließen kann. In hinsichtlich des Abreißens des Auftragsmedium-Vorhangs kritischen Fällen ist dabei die ablaufseitige Orientierung des Leitelements vorzuziehen.

Eine weitere vorteilhafte Weiterbildung der Erfindung sieht vor, dass das Leitelement als laufende Oberfläche ausgebildet ist, die den Fallweg des Vorhangs bzw. Schleiers in einen von der Abgabedüse zum Leitelement führenden Freifall-Abschnitt und einem von dem Leitelement zum Untergrund führenden Freifall-Abschnitt unterteilt, und deren Laufgeschwindigkeit größer ist als die Fallgeschwindigkeit des Auftragsmediums am Ende der zu dem Leitelement führenden Freifall-Abschnitts. Durch den erfindungsgemäßen Einsatz der als Leitelement dienenden laufenden Oberfläche setzt sich die Gesamtstreckung nicht mehr nur aus einer einmaligen Schwerkraftstreckung und einer einmaligen Kontaktstreckung zusammen. Vielmehr wird das Auftragsmedium nach einer ersten Schwerkraftstreckung durch die laufende Oberfläche einer ersten Kontaktstreckung unterworfen, worauf nach dem Ablösen des Auftragsmediums von der als Leitelement dienenden laufenden Oberfläche eine zweite Schwerkraft- bzw. Beschleunigungsstreckung und anschließend die Kontaktstreckung durch den laufenden Untergrund folgt. Hierzu ist es lediglich erforderlich, dass die Laufgeschwindigkeit des Untergrunds größer ist als die Fallgeschwindigkeit des Auftragsmediums am Ende des zum Untergrund führenden Freifall-Abschnitts.

Erfindungsgemäß kann als eine solche das Leitelement bildende laufende Oberfläche beispielsweise durch ein endloses, umlaufendes Band realisiert werden. In einer weiteren, besonders bevorzugten Ausführung dieser Variante der Erfindung ist als Leitelement eine sich drehende Walze vorgesehen, deren Umfangsgeschwindigkeit größer ist als die Fallgeschwindigkeit des Auftragsmediums am Ende des zur als Leitelement dienenden Walze führenden Freifallabschnitts. Hierbei kann eine solche Walze vorzugsweise zumindest im Bereich ihrer Umfangsfläche aus Metall gefertigt sein.

Erfindungsgemäß wird also durch die als Leitelement dienende laufende Oberfläche, bspw. die sich drehende Walze, nicht nur ein relativ langer Freifall-Abschnitt in zwei kürzere Freifall-Abschnitte unterteilt, was hinsichtlich der Auswirkungen äußerer Einflüsse auf den Auftragsmedium-Vorhang vorteilhaft ist, sondern es wird zudem die Gesamtstreckung auf eine Vielzahl von Streckungsstufen verteilt, was die Beanspruchung des Auftragsmedium-Vorhangs in den einzelnen Streckungsstufen reduziert. Somit läßt sich insgesamt bei gleicher Gesamtfallhöhe sogar eine stärkere Streckung des Auftragsmedium-Vorhangs erzielen.

Nachzutragen ist noch, dass der Auftragsmedium-Vorhang durch die Adhäsionskräfte zwischen dem Auftragsmedium und der als Leitelement dienenden laufenden Oberfläche, bspw. der Umfangsfläche der Walze, stabilisiert wird, was für seine Qualität und somit auch die Qualität des letztendlich mit Hilfe dieses Vorhangs erzielten Auftragsergebnisses günstig ist.

Ferner hat es sich als vorteilhaft erwiesen, die Laufrichtung der als Leitelement dienenden Oberfläche derart zu wählen, dass sich der Abschnitt der als Leitelement dienenden laufenden Oberfläche, der mit dem Auftragsmedium des zu dem Leitelement führenden Freifall-Abschnitts in Kontakt gelangt, in der gleichen Richtung bewegt wie der Untergrund. Falls als Leitelement eine Walze eingesetzt wird, heißt dies also, dass der Drehsinn der Walze bevorzugt derart gewählt werden soll, dass sich der Umfangsabschnitt der Walze, der mit dem Auftragsmedium des zur Walze führenden Freifall-Abschnitts in Kontakt gelangt, in gleicher Richtung bewegt wie der Untergrund.

Um das Ablösen des Auftragsmediums von der als Leitelement dienenden laufenden Oberfläche erleichtern zu können bzw. um zuverlässig sicherstellen zu können, dass sich auch nach dem Ablösen des Auftragsmediums von der als Leitelement dienenden laufenden Oberfläche ein gleichmäßiger Auftragsmedium-Vorhang bildet, wird in Weiterbildung der Erfindung vorgeschlagen, dass ein Schaberelement, beispielsweise ein Stechschaber, vorgesehen ist, der das Auftragsmedium von dieser abhebt und an den von dem Leitelement zum Untergrund führenden Freifall-Abschnitt abgibt. Dieses Schaberelement kann beispielsweise gegen die als Leitelement dienende laufende Oberfläche, bspw. die Oberfläche der Walze, angestellt sein. Falls als Leitelement eine Walze eingesetzt wird, kann es jedoch auch von einem Wandungsabschnitt eines die Walze lagernden Walzenbetts gebildet sein. Die Länge des Schaberelements kann dabei in Bewegungsrichtung des Auftragsmediums gemessen zwischen etwa 5 mm und etwa 50 mm betragen.

Selbstverständlich kann jeder der von der laufenden Oberfläche, z. B. der sich drehenden Walze, gebildeten Freifall-Abschnitte durch zusätzliche Leitelemente weiter unterteilt sein. Dabei können diese zusätzlichen Leitelemente weitere laufende Oberflächen, etwa sich drehende Walzen, sein oder aber auch festmontierte, d.h. sich nicht bewegende Leitelemente, beispielsweise im Wesentlichen plane Leitbleche. Die zusätzlichen Leitelemente können dabei den betreffenden Freifall-Abschnitt, in dem sie angeordnet sind, wiederum in zwei Freifall-Unterabschnitte unterteilen. Es ist jedoch auch möglich, dass sich ein derartiges Leitelement unmittelbar an die Abgabedüse des Vorhang-Auftragswerks anschließt bzw. als Leitschaber gegen die Oberfläche des laufenden Untergrunds oder der bzw. einer laufenden Oberfläche, z. B. einer sich drehenden Walze, angestellt ist.

Die Erfindung wird im Folgenden an Ausführungsbeispielen anhand der beigefügten Zeichnung näher erläutert werden. Es stellt dar:
- Fig. 1: eine schematische Seitenansichten einer erfindungsgemäßen Auftragsvorrichtung
- Fig. 2 - 4: schematische Seitenansichten verschiedener Varianten nicht zur Erfindung gehörender Auftragsvorrichtungen mit an unterschiedlichen Positionen zwischen dem Auftragswerk und dem Untergrund angeordneten Leitelementen;
- Fig. 5: eine vergrößerte Ansicht des Details V gemäß Fig. 4, wobei eine geringfügige Abweichung lediglich hinsichtlich des Auftreffens des Auftragsmedium-Vorhangs besteht;
- Fig. 6 und 7: zwei mit Saugkasten ausgestatteten Varianten , nicht zur Erfindung gehörender Auftragsvorrichtungen;
- Fig. 8 und 9: zwei erfindungsgemäße Auftragsvorrichtungen mit konvexem bzw. konkavem Leitelement; und
- Fig. 10: eine schematische Seitenansicht einer Weiterbildung einer erfindungsgemäßen Auftragsvorrichtung mit einem als Walze ausgebildeten Leitelement.

In Fig. 1 ist eine erfindungsgemäße Vorhang-Auftragsvorrichtung allgemein mit 10 bezeichnet. Sie umfasst ein Vorhang-Auftragswerk 12, aus dessen Abgabedüse 14 flüssiges oder pastöses Auftragsmedium 16 in Form eines Auftragsmedium-Vorhangs bzw. -Schleiers 18 abgegeben wird. Der Vorhang 18 bewegt sich im Wesentlichen schwerkraftbedingt in vertikaler Richtung V nach unten zu einem Untergrund U, der sich unter dem Auftragswerk 12 in Laufrichtung L mit einer Geschwindigkeit bei einer Kartonbahn ab etwa 200 m/min und bei einer Papierbahn von zwischen etwa 1.000 m/min und etwa 3.000 m/min vorbeibewegt. Der Untergrund U kann bei direktem Auftrag die Oberfläche der Materialbahn, insbesondere der Papier- oder Kartonbahn, aber auch einer Folien- oder Textilbahn, sein, oder bei indirektem Auftrag die Oberfläche eines Übertragselements, beispielsweise einer Übertragswalze. Ziel der Auftragsvorrichtung 10 ist es, das Auftragsmedium 16 im Wesentlichen fertig dosiert, d.h. im Idealfall als " 1:1 "-Auftrag, auf den Untergrund U aufzubringen als eine Auftragsschicht 20, die eine Dicke d von zwischen etwa 2 µm und 100 µm aufweist.

Bei derartigen Vorhang-Auftragsvorrichtungen 10 beruht die Reduzierung der Dicke des Auftragsmedium-Vorhangs 18 von der Breite b der Abgabedüse 14 auf die Dicke d der Auftragsschicht 20 im Wesentlichen auf zwei Effekten, nämlich zum einen der schwerkraftbedingten Streckung des Vorhangs 18 während des freien Falls von der Abgabedüse 14 zum Untergrund U und zum anderen der Kontaktstreckung aufgrund des Unterschieds zwischen der Fallgeschwindigkeit des Vorhangs 18 kurz vor Erreichen des Untergrunds U und der Laufgeschwindigkeit des Untergrunds U. Dabei sind der schwerkraftbedingten Streckung nicht nur aufgrund physikalischer Effekte (Wechselspiel zwischen Schwerkraft und Oberflächenspannung des Auftragsmediums 16), sondern auch aufgrund äußerer Einflüsse (beispielsweise Mitnahme des Vorhangs 18 durch den Untegrund U, Luftströmungen und dergleichen) Grenzen gesetzt.

Die vorliegende Erfindung beruht auf der Erkenntnis, dass man die Fallhöhe H und somit die insgesamt erzielbare schwerkraftbedingte Streckung des Auftragsmediums 16 dadurch vergrößern kann, dass man im Weg des Auftragsmediums 16 von der Abgabedüse 14 zum Untergrund U ein Leitelement 22, beispielsweise ein Leitblech oder eine Leitklinge, anordnet. Es hat sich nämlich gezeigt, dass die viskose Reibungskraft zwischen dem Auftragsmedium 16 und dem Leitelement 22 auf den Auftragsmedium-Vorhang 18 eine diesen stabilisierende, d.h. insbesondere vergleichmäßigende Wirkung ausübt.

Gleichwohl kann das Auftragsmedium 16 bei geeigneter Wahl des Neigungswinkels α, den die Oberfläche des im Wesentlichen planen Leitelements 22 mit der Vertikalen V einschließt, sowie entsprechender Wahl der Oberflächeneigenschaften des Leitelements 22 bei seiner Bewegung längs des Leitelements 22 weiter beschleunigt werden. Somit erfährt der Auftragsmedium-Vorhang 18 auch im Bereich des Leitelements 22 eine Streckung.

In dem in Fig. 1 dargestellten Ausführungsbeispiel unterteilt das Leitelement 22 den Weg des Auftragsmediums 16 von der Abgabedüse 14 zum Untergrund U in einen ersten Freifall-Abschnitt 24 und einen zweiten Freifall-Abschnitt 26. Nach einer ersten schwerkraftbedingten Streckung im ersten Freifall-Abschnitt 24 trifft das Auftragsmedium 14 also auf das Leitelement 22, das den Vorhang 18 stabilisiert und dennoch dessen weitere schwerkraftbedingte Streckung ermöglicht. Anschließend gelangt das Auftragsmedium 16 in den Bereich des zweiten Freifall-Abschnitts 26, in welchem es nochmals schwerkraftbedingt gestreckt wird, bevor es auf dem Untergrund U auftrifft. Um eine nachteilige Beeinflussung des Auftragsmedium-Vorhangs 18 beim Übergang vom Leitelement 22 in den zweiten Freifall-Abschnitt 26 verhindern zu können, ist die Stirnfläche 22b des Leitelements 22 derart angeschrägt ausgebildet, dass sie mit der vom Auftragsmedium 16 bedeckten Oberfläche 22a des Leitelements 22 einen Winkel β von zwischen etwa 20° und etwa 60° einschließen.

Der Neigungswinkel α des Leitelements 22 relativ zur Vertikalen V kann einen Wert von bis zu 70° aufweisen, wobei das Leitelement 22 wie in Fig. 1 dargestellt, bezüglich des Untergrunds U ablaufseitig angeordnet sein kann. Grundsätzlich ist jedoch auch eine zulaufseitige Anordnung des Leitelements 22 denkbar. Das Leitelement bzw. Leitblech 22, das aus Metall oder Kunststoff, beispielsweise kohlefaser- oder glasfaser-verstärktem Kunststoff, gefertigt sein kann, weist vorteilhafterweise eine Dicke D von zwischen etwa 0,2 mm und etwa 1,0 mm auf. Die Gesamtfallhöhe H kann bis zu 400 mm betragen, wobei die Strecke, in welcher sich das Auftragsmedium 16 längs des Leitelements 22 bewegt, eine Länge I von zwischen etwa 1 mm und etwa 200 mm, vorzugsweise zwischen etwa 1 mm und etwa 50 mm, aufweist.

Die in Fig. 2 dargestellte Vorhang-Auftragsvorrichtung 110 unterscheidet sich von der Ausführungsform gemäß Fig. 1 lediglich dadurch, dass das Leitelement 122 an die Abgabedüse 114 des Vorhang-Auftragswerks 112 unmittelbar anschließend angeordnet ist. Auch durch diese Ausführung läßt sich die angesprochene Stabilisierung des Auftragsmedium-Vorhangs 118 im Bereich des Leitelements 122 erzielen, so dass diesbezüglich auf die vorstehende Beschreibung der Ausführungsform gemäß Fig. 1 verwiesen werden kann.

Mit der Auftragsvorrichtung 110 gemäß Fig. 2 läßt sich jedoch noch ein weiterer Vorteil erzielen. Und zwar kann durch entsprechende Anpassung der Länge I an die Eigenschaften des Auftragsmediums 116 und weiterer Parameter, wie beispielsweise die Dicke und die Austrittsgeschwindigkeit des Vorhangs 118 aus der Abgabedüse 114, erreichen, dass der Vorhang 118 sich im Anschluss an das Leitelement 122 im Bereich des zum Untergrund U führenden Freifall-Abschnitts 126 nahezu perfekt in vertikaler Richtung V bewegt, und nicht einen Verlauf nimmt wie er von dem sogenannten "Teekannen-Effekt" verursacht wird (in Fig. 2 gestrichelt angedeuteter Verlauf T). Die Geschwindigkeit des Auftragsmediums 116 an der Ablösekante 122c des Leitelements 122 sollte idealerweise ferner so gewählt werden, dass das Auftragsmedium 116 nicht über diese Kante 122c hinausschießt und anschließend einen parabelförmigen Verlauf nimmt (strichpunktierter Verlauf P), sondern an der Kante 122c im Wesentlichen unmittelbar in den in Fig. 2 dargestellten im Wesentlichen vertikalen Verlauf übergeht.

Dies alles kann mit der Vorhang-Auftragsvorrichtung 110 gemäß Fig. 2 in einfacher Weise erreicht werden, da die "aktive" Länge I des Leitelements 122 und somit die Geschwindigkeit des Auftragsmediums 116 im Bereich der Kante 122c durch einfaches mechanisches Verstellen des Leitelements 122 in Richtung des Doppelpfeils X bewerkstelligt werden kann. Es ist also nicht erforderlich, die hydrodynamischen Parameter in dem Auftragswerk 112 zu beeinflussen, was steuerungs- bzw. regelungstechnisch mit erheblichem Aufwand verbunden wäre.

Auch bei der Auftragsvorrichtung 210 gemäß Fig. 3 kann durch das Leitelement 222 eine den Auftragsmedium-Vorhang 218 stabilisierende Wirkung auf das Auftragsmedium 216 ausgeübt werden, das von dem Vorhang-Auftragswerk 212 aus dessen Abgabeöffnung 214 zum Untergrund U hin abgegeben wird. Daher kann diesbezüglich auf die vorstehende Beschreibung der Ausführungsform gemäß Fig. 1 verwiesen werden.

Bei der Auftragsvorrichtung 210 gemäß Fig. 3 ist jedoch das Leitelement 222 als Leitschaber gegen die Oberfläche des Untergrunds U angestellt. Aufgabe dieses Leitschabers ist es, die vom Untergrund U mitgeführte Luftgrenzschicht G vom Untergrund U zu entfernen, um deren nachteiligen Einfluss (lokales Reißen des Auftragsmedium-Vorhangs 218; Lufteinschleppung zwischen Untergrund U und Auftragsschicht 220) auf das Auftragsergebnis zu mindern, wenn nicht gar vollständig zu eliminieren.

Um gleichwohl einen möglichst stufenfreien Übergang des Auftragsmediums 216 vom Leitschaber 222 zum Untergrund U hin sicherstellen zu können, ist die Stirnfläche 222b angeschrägt ausgebildet, wobei sie mit der von Auftragsmedium 216 nicht benetzten Unterseite 222d des Leitschabers einen Winkel γ einschließt, dessen Wert zwischen etwa 30° und etwa 50° beträgt.

Selbstverständlich ist es auch möglich, die Beispiele gemäß Fig. 2 und 3 miteinander zu kombinieren, d.h. sowohl ein dem "Teekannen-Effekt" vorbeugendes, sich an die Abgabeöffnung des Vorhang-Auftragswerks unmittelbar anschließendes Leitelement als auch einen gegen den Untergrund U angestellten Leitschaber vorzusehen. Ja, es ist sogar denkbar, wie dies bei dem Vorhang-Auftragswerk 310 gemäß Fig. 4 dargestellt ist, diese beiden Leitelemente zu einem einzigen Leitelement 322 zu kombinieren, das sich von der Abgabeöffnung 314 des Vorhang-Auftragswerks 312 durchgehend bis zum Untergrund U erstreckt, gegen den es als Leitschaber angestellt ist. In diesem Fall übt das Leitelement 322 über die gesamte Fallhöhe H (s. Fig. 1) die den Vorhang 318 stabilisierende Wirkung auf das Auftragsmedium 316 aus. Ferner besteht keinerlei Gefahr des Auftretens des "Teekannen-Effekts". Und schließlich wird auch jeglicher nachteiliger Einfluss der Luftgrenzschicht G auf die Auftragsschicht 320 unterdrückt.

Anhand der in Fig. 5 dargestellten Detailansicht der Spitze eines als Leitschaber gegen den Untergrund U angestellten Leitelements 322 soll im Folgenden eine Variante des nicht zur Erfindung gehörenden Leitelements des Fig.4 näher erläutert werden. Und zwar ist das Leitelement 322 an seiner Oberseite 322a und seiner Unterseite 322d jeweils mit einer hydrophoben Beschichtung 330 versehen. Diese hydrophobe Beschichtung kann beispielsweise in Form einer teflonisierten Glasfaserfolie ausgebildet sein, die auf die Oberfläche 322a und 322d des Leitelements 322 aufgebracht, beispielsweise aufgeklebt ist. Eine derartige hydrophobe Beschichtung hat aufgrund ihrer Wasser und somit auch das Auftragsmedium 316 abweisenden Eigenschaften den Vorteil, dass zum einen die viskosen Reibungskräfte zwischen dem Leitelement 322 und dem Auftragsmedium 316 reduziert sind, so dass das Auftragsmedium 316 auch längs der Oberfläche 322a stärker schwerkraftbedingt beschleunigt und somit gestreckt werden kann, und sie hat ferner den Vorteil einer geringeren Verschmutzungsgefahr durch Anhaften von Auftragsmedium 316 am Leitelement 322.

In Folge der Beschichtung des Leitelements 322 auch an seiner Unterseite 322d mit der hydrophoben Beschichtung 330 kann das Leitelement 322, wie dies in Fig. 5 dargestellt ist, geringfügig aufschwimmen, so dass sich im Bereich der Spitze 322c des Leitschabers 322 eine geringe stark verwirbelte Menge 316' an Auftragsmedium 316 ausbildet. Dieser Auftragsmediumwirbel 316' verhindert zum einen den Eintritt von Luft in den Bereich zwischen dem Untergrund U und der Auftragssicht 320. Zum anderen gleitet der Leitschaber 322 auf diesem Wirbel 316' reibungsarm dahin, was nicht nur den Verschleiß am Leitschaber 322, sondern bei direktem Auftrag auch den an der Materialbahn auftretenden Verschleiß senkt. Anzumerken ist, dass die Stirnfläche 322c der Spitze nicht mit einer hydrophoben Folie versehen ist. Der Grund hierfür liegt zum einen in der einfacheren Herstellbarkeit. Zum anderen soll die Stirnfläche 322c sogar benetzbar sein, während auf der hydrophoben Beschichtung das Auftragsmedium abperlt, um einen gleichmäßigeren Übergang zum Untergrund U zu ermöglichen.

Die Auftragsvorrichtung 410 gemäß Fig. 6 unterscheidet sich hinsichtlich des Aufbaus des Vorhang-Auftragswerks 412 und des Leitelements 422 nicht von der vorstehend beschriebenen Auftragsvorrichtung gemäß Fig. 4, d.h. das Leitelement 422 erstreckt sich von der Abgabedüse 414 durchgehend bis zum Untergrund U. Daher sei diesbezüglich auf die Beschreibung der Auftragsvorrichtung gemäß Fig. 4 verwiesen.

Als zusätzliche Maßnahme zur Erzielung einer qualitativ hochwertigen Auftragsschicht 420 ist in Laufrichtung L vor dem Auftragswerk 412 ferner ein Saugkasten 432 vorgesehen. Dieser Saugkasten 432 dient dazu, die vom Untergrund U mitgeführte Luftgrenzschicht G bereits zu schwächen bzw. abzusaugen, noch bevor sie überhaupt zu dem gegen den Untergrund U angestellten Leitschaber 422 gelangt. Zur Erhöhung der Saugeffizienz der Saugvorrichtung 432 weist diese eingangsseitig eine Dichtlippe bzw. Dichtklinge bzw. Dichtschaber 434 auf, die zusammen mit dem Leitschaber 422, dem Saugkasten 432 und dem Untergrund U ein saugaktives Volumen 436 umschließt.

Grundsätzlich ist es jedoch auch möglich, wie dies am Beispiel der Auftragsvorrichtung 510 gemäß Fig. 7 dargestellt ist, dem Saugkasten 532 zwei diesem speziell zugeordnete Dichtelemente 534 und 534' zuzuordnen, von denen das eine bezüglich der Laufrichtung L des Untergrunds U am zulaufseitigen Ende des Saugkastens 532 und das andere an dessen ablaufseitigem Ende angeordnet ist.

Bei der Auftragsvorrichtung 410 gemäß Fig. 6 ist ferner an der dem Auftragsmedium-Vorhang 418 abgewandten Unterseite 422d des Leitschabers 422 eine Elektrode 440 angeordnet, welche es aufgrund des von ihr ausgehenden elektrischen Feldes erlaubt, das Auftragsmedium 416 im Sinne einer zusätzlichen Stabilisierung des Auftragsmedium-Vorhangs 418 zu beeinflussen. Selbstverständlich kann auch eine Mehrzahl derartiger Elektroden vorgesehen sein. Bezüglich der Anordnung von Elektroden und Saugkästen sei ferner auf die aus dem Konzern der Anmelderin stammenden, nachveröffentlichten deutsche Patentanmeldungen DE 100 12 256.6 und DE 100 12 347.3 verwiesen.

Obgleich bei den vorstehend beschriebenen Auftragsvorrichtungen sich das Auftragsmedium 16 stets auf der Oberseite 22a des Leitelements 22 entlang bewegte, soll anhand der Auftragsvorrichtung 510 gemäß Fig. 7 ferner aufgezeigt werden, dass es grundsätzlich auch möglich ist, dass sich das Auftragsmedium 516 bzw. der Auftragsmedium-Vorhang 518 aufgrund von Adhäsionskräften zwischen dem Leitelement 522 und dem Auftragsmedium 516 auch längs der Unterseite 522d des Leitelements 522 bewegen kann, sofern das Leitelement 522 sich unmittelbar an die Abgabeöffnung 514 des Vorhang-Auftragswerks 512 anschließt.

Anhand der Fig. 8 und 9 soll noch aufgezeigt werden, dass das Leitelement 622 bzw. 722 der Auftragsvorrichtung 610 bzw. 710 auch konvex (Fig. 8) ' oder konkav (Fig. 9) gekrümmt ausgebildet sein kann. Durch gezielte Wahl des gekrümmten Verlaufs kann die Dicke bzw. die Geschwindigkeit des Auftragsmedium-Vorhang 618 bzw. 718 gezielt beeinflusst werden.

Bei der in Fig. 10 gezeigten Ausführung einer erfindungsgemäßen Vorhang-Auftrags-Vorrichtung 810 ist in dem Fallweg des Auftragsmedium-Vorhangs 818 von der Abgabedüse 814 des Vorhang-Auftragswerks 812 zum Untergrund U eine Walze 822 angeordnet, welche die Fallhöhe H unterteilt in einen ersten Freifall-Abschnitt 824, der sich von der Abgabedüse 814 bis zum Auftreffen des Vorhangs 818 auf der Walzenoberfläche 822a erstreckt, und einen zweiten Freifall-Abschnitt 826, der von der Walze 822 bis zum Untergrund U führt.

Erfindungsgemäß dreht sich die Walze 822 um ihre in Querrichtung Q verlaufende Achse A, und zwar mit einer Drehzahl, die derart gewählt ist, dass die Geschwindigkeit v_{W} der Oberfläche 822a der Walze 822 einen größeren Wert aufweist als die Fallgeschwindigkeit v_{F1} des Vorhangs 818 im ersten Freifall-Abschnitt 824 kurz vor dem Auftreffen auf der Walzenoberfläche 822a (v_{W} > v_{F1}). Hierdurch erfährt das Auftragsmedium 816 beim Auftreffen auf der Walzenoberfläche 822a nach der Schwerkraftstreckung im Freifall-Abschnitt 824 eine Kontaktstreckung durch die sich drehende Walze 822. Ferner wird der Auftragsmedium-Vorhang 818 durch die Adhäsionskräfte zwischen dem Auftragsmedium 816 und der Walzenoberfläche 822a stabilisiert. Zu diesen Adhäsionskräften können selbstverständlich auch weitere auf das Auftragsmedium 816 einwirkende Kräfte hinzutreten, beispielsweise elektrostatische Kräfte, wenn im Inneren der Walze 822 eine auf einem vorbestimmten elektrischen Potential gehaltene Elektrode angeordnet ist, oder die Mantelfläche der Walze 822 selbst als Elektrode ausgebildet ist.

Ein entgegen der Drehrichtung der Walze 822 gegen deren Oberfläche 822a angestellter Stechschaber 828 hebt das Auftragsmedium 816 von der Oberfläche 822a der Walze 822 ab und überführt es in den zweiten Freifall-Abschnitt 826. Die Länge I des Stechschabers 828 beträgt zwischen etwa 5 mm und etwa 50 mm. Der Durchmesser der Walze 822 beträgt zwischen 38 mm und etwa 500 mm. Ihre Oberfläche 822a ist vorzugsweise hydrophil ausgebildet.

In dem zweiten Freifall-Abschnitt 826 erfährt der Vorhang 818 wiederum eine Streckung, die dazu führt, dass seine Fallgeschwindigkeit v_{F2} kurz vor Auftreffen auf dem Untergrund U einen größeren Wert aufweist als die Oberflächengeschwindigkeit v_{W} der Walze 822 (v_{F2} > v_{W}). Diese Fallgeschwindigkeit v_{F2} ist jedoch immer noch kleiner als die Laufgeschwindigkeit v_{U} des Untergrunds U in Laufrichtung L (v_{U} > v_{F2}). Somit wird das Auftragsmedium 816 beim Kontakt mit dem Untergrund U nochmals gestreckt.

Die Gesamtstreckung des Auftragsmedium-Vorhangs 818 von der Dicke b beim Verlassen der Abgabeöffnung 814 ist zur Schichtdicke d der auf den Untergrund U aufgebrachten Auftragsschicht 820 erfolgt somit bei der Auftragsvorrichtung 810 gemäß Fig. 1 in vier Stufen, nämlich einer ersten Schwerkraftstreckung im ersten Freifall-Abschnitt 824, einer ersten Kontaktstreckung beim Auftreffen auf die Walzenoberfläche 822a, einer zweiten Schwerkraftstreckung im zweiten Freifall-Abschnitt 826 und einer zweiten Kontaktstreckung beim Auftreffen auf den Untergrund U.

## Patentansprüche

1. Vorrichtung (10) zum Auftragen von flüssigem oder pastösem Auftragsmedium (16), insbesondere wässriger Pigmentsuspension, auf einen Untergrund (U), umfassend ein Vorhang-Auftragswerk (12), welches das Auftragsmedium aus einer Abgabedüse (14) als sich im Wesentlichen schwerkraftbedingt bewegenden Vorhang oder Schleier (18) an den Untergrund (U) abgibt,
wobei der Untergrund (U) ein laufender Untergrund in Form einer Oberfläche einer Materialbahn, insbesondere aus Papier oder Karton, oder die Oberfläche eines Übertragungselements, vorzugsweise einer Übertragswalze, ist, welches das Auftragsmedium dann an die Oberfläche der Materialbahn überträgt,
wobei in dem Weg des Vorhangs bzw. Schleiers (18) zwischen Abgabedüse (14) und Untergrund (U) wenigstens ein Leitelement (22) angeordnet ist, das den Vorhang bzw. Schleier (18) längs eines Teils des Wegs zwischen Abgabedüse (14) und Untergrund (U) im Wesentlichen auf seiner gesamten Breite führt,
**dadurch gekennzeichnet, dass** das Leitelement (22) den Freifall-Weg des Vorhangs bzw. Schleiers zwischen Abgabedüse (14) und Untergrund (U) in einen von der Abgabedüse (14) zum Leitelement (22) führenden Freifall-Abschnitt (24) und einen vom Leitelement (22) zum Untergrund (U) führenden Freifall-Abschnitt (26) unterteilt,
so dass der Vorhang bzw. Schleier (18) als ein erster Vorhang bzw. Schleier (24) frei von der Abgabedüse (14) zu dem Leitelement (22) fällt, wobei das Leitelement den Vorhang bzw. Schleier (18) stabilisiert, und als ein zweiter Vorhang bzw. Schleier (26) frei vom Leitelement (22) zum Untergrund (U) fällt.

2. Auftragsvorrichtung nach Anspruch 1,
**dadurch gekennzeichnet, dass** die von dem Auftragsmedium-Vorhang (18; 118) bedeckte Oberfläche (22a) des Leitelements (22; 122) mit der Stirnfläche (22b) des Leitelements einen Winkel (β) von zwischen etwa 20° und etwa 60° einschließt.

3. Auftragsvorrichtung nach Anspruch 1 oder Anspruch 2,
**dadurch gekennzeichnet, dass** das Leitelement (322) zumindest auf seiner dem Vorhang bzw. Schleier (318) zugewandten Oberfläche (322a) hydrophob ausgebildet ist.

4. Auftragsvorrichtung nach Anspruch 3,
**dadurch gekennzeichnet, dass** die Oberfläche (322a) des Leitelements (322) mit einer hydrophoben Beschichtung (330) versehen ist, beispielsweise mit einer teflonisierten Glasfaserfolie beschichtet ist.

5. Auftragsvorrichtung nach Anspruch 3 oder 4,
**dadurch gekennzeichnet, dass** zumindest die Stirnfläche (322c) des Leitelements (322) frei von hydrophober Beschichtung ist.

6. Auftragsvorrichtung nach einem der Ansprüche 1 bis 5,
**dadurch gekennzeichnet, dass** der Auftragsmedium-Vorhang (18) sich auf der Oberseite (22a) des Leitelements (22) entlangbewegt.

7. Auftragsvorrichtung nach einem der Ansprüche 1 bis 5,
**dadurch gekennzeichnet, dass** der Auftragsmedium-Vorhang (518) sich auf der Unterseite (522d) des Leitelements (522) entlangbewegt.

8. Auftragsvorrichtung nach einem der Ansprüche 1 bis 7,
**dadurch gekennzeichnet, dass** auf der dem Auftragsmedium-Vorhang (418) abgewandten Seite (422d) des Leitelements (422) wenigstens eine Elektrode (440) angeordnet ist.

9. Auftragsvorrichtung nach einem der Ansprüche 1 bis 8,
**dadurch gekennzeichnet, dass** in Laufrichtung (L) des Untergrunds (U) vor der Kontaktlinie des Vorhangs bzw. Schleiers (418; 518) ein Saugkasten (432; 532) angeordnet ist.

10. Auftragsvorrichtung nach Anspruch 9,
**dadurch gekennzeichnet, dass** dem Saugkasten (432; 532) zulaufseitig oder/und auslaufseitig ein Schaberelement (434, 422; 534, 534') zugeordnet ist, das mit einer Schaberkante auf dem Untergrund (U) aufliegt.

11. Auftragsvorrichtung nach Anspruch 10,
**dadurch gekennzeichnet, dass** das auslaufseitige Schaberelement von dem Leitelement (422) gebildet ist.

12. Auftragsvorrichtung nach einem der vorhergehenden Ansprüche,
**dadurch gekennzeichnet, dass** sich der Auftragsmedium-Vorhang (18) über eine Strecke (I) von zwischen etwa 1 mm und etwa 200 mm, vorzugsweise zwischen etwa 1 mm und etwa 50 mm, längs der Oberfläche des Leitelements (22) bewegt.

13. Auftragsvorrichtung nach einem der vorhergehenden Ansprüche,
**dadurch gekennzeichnet, dass** sich der Untergrund (U) im Falle der Beschichtung einer Papierbahn mit einer Geschwindigkeit von zwischen etwa 1000 m/min und etwa 3000 m/min und im Falle der Beschichtung einer Kartonbahn mit einer Geschwindigkeit von zwischen etwa 200 m/min und etwa 1.000 m/min bewegt.

14. Auftragsvorrichtung nach einem der vorhergehenden Ansprüche,
**dadurch gekennzeichnet, dass** das Auftragsmedium (16) fertigdosiert auf den Untergrund (U) aufgebracht wird.

15. Auftragsvorrichtung nach einem der vorhergehenden Ansprüche,
**dadurch gekennzeichnet, dass** die Abgabedüse (14) das Auftragsmedium (16) mit einer Rate von zwischen etwa 2 I/min und etwa 200 I/min je Meter Arbeitsbreite abgibt.

16. Auftragsvorrichtung nach einem der vorhergehenden Ansprüche
**dadurch gekennzeichnet, dass** die Länge (H) des Vorhangs (18) einen Wert von zwischen etwa 5 mm und etwa 400 mm, vorzugsweise von zwischen etwa 40 mm und etwa 200 mm aufweist.

17. Auftragsvorrichtung nach einem der vorhergehenden Ansprüche
**dadurch gekennzeichnet, dass** das Leitelement (22) aus Metall oder Kunststoff, beispielsweise kohlefaser- oder glasfaser-verstärktem Kunststoff, gefertigt ist.

18. Auftragsvorrichtung nach einem der vorhergehenden Ansprüche
**dadurch gekennzeichnet, dass** das Leitelement (22) eine Dicke (D) von zwischen etwa 0,2 mm und etwa 1,0 mm aufweist.

19. Auftragsvorrichtung nach einem der vorhergehenden Ansprüche
**dadurch gekennzeichnet, dass** das Leitelement (22) ausgehend von seiner dem Untergrund (U) fernsten Stelle in oder entgegen der Laufrichtung (L) des Untergrunds (U) geneigt angeordnet sein kann, wobei das Leitelement (22) mit der dem freien Fall des Vorhangs bzw. Schleiers (18) entsprechenden Richtung (V) in beiden Orientierungen einen Winkel (α) von bis zu etwa 70° einschließt.

20. Auftragsvorrichtung nach einem der vorhergehenden Ansprüche,
**dadurch gekennzeichnet, dass** das Leitelement (622; 722) konvex oder konkav gekrümmt ausgebildet ist.

21. Auftragsvorrichtung nach Anspruch 20,
**dadurch gekennzeichnet**, eine an die gekrümmte Fläche angelegte Tangente mit der dem freien Fall des Vorhangs bzw. Schleiers (618; 718) entsprechenden Richtung (V) einen Winkel (α) von bis zu etwa 70° einschließt.

22. Auftragsvorrichtung nach einem der vorhergehenden Ansprüche,
**dadurch gekennzeichnet, dass** das Leitelement als laufende Oberfläche ausgebildet ist, die den Fallweg des Vorhangs bzw. Schleiers (818) in einen von der Abgabedüse (814) zum Leitelement führenden Freifall-Abschnitt (824) und einen von dem Leitelement zum Untergrund (U) führenden Freifall-Abschnitt (826) unterteilt, und deren Laufgeschwindigkeit größer ist als die Fallgeschwindigkeit (v_{F1}) des Auftragsmediums (816) am Ende des zu dem Leitelement führenden Freifall-Abschnitts (824).

23. Auftragsvorrichtung nach Anspruch 22,
**dadurch gekennzeichnet, dass** das Leitelement als endloses, umlaufendes Band ausgebildet ist.

24. Auftragsvorrichtung nach Anspruch 22,
**dadurch gekennzeichnet, dass** als Leitelement eine sich drehende Walze (822) vorgesehen ist, deren Umfangsgeschwindigkeit (v_{w}) größer ist als die Fallgeschwindigkeit (v_{F1}) des Auftragsmediums (816) am Ende des zur Walze (822) führenden Freifall-Abschnitts (824).

25. Auftragsvorrichtung nach einem der Ansprüche 22 bis 24,
**dadurch gekennzeichnet, dass** die Laufgeschwindigkeit (vᵤ) des Untergrunds (U) größer ist als die Fallgeschwindigkeit (v_{F2}) des Auftragsmediums (816) am Ende des zum Untergrund (U) führenden Freifall-Abschnitts (826).

26. Auftragsvorrichtung nach einem der Ansprüche 22 bis 25,
**dadurch gekennzeichnet, dass** die Laufrichtung der das Leitelement bildenden laufenden Oberfläche derart gewählt ist, dass sich der Abschnitt (822a) der das Leitelement bildenden laufenden Oberfläche, der mit dem Auftragsmedium (816) des zu dem Leitelement führenden Freifall-Abschnitts (24) in Kontakt gelangt, in der gleichen Richtung bewegt, wie der Untergrund (U).

27. Auftragsvorrichtung nach einem der Ansprüche 22 bis 26,
**dadurch gekennzeichnet, dass** eine Schaberfläche (28), beispielsweise in Form eines Stechschabers, vorgesehen ist, die gegen die das Leitelement bildende laufende Oberfläche angestellt ist, das Auftragsmedium (16) von dieser Oberfläche abhebt und an den von dem Leitelement zum Untergrund (U) führenden Freifall-Abschnitt (26) abgibt.

28. Auftragsvorrichtung nach Anspruch 27,
**dadurch gekennzeichnet, dass** die Schaberfläche (28) in Bewegungsrichtung (L) des Auftragsmediums (16) gemessen eine Länge (I) von zwischen etwa 5 mm und etwa 50 mm aufweist.

29. Auftragsvorrichtung nach einem der Ansprüche 22 bis 28,
**dadurch gekennzeichnet, dass** die das Leitelement bildende laufende Oberfläche zumindest teilweise hydrophil ausgebildet ist.

30. Auftragsvorrichtung nach einem der Ansprüche 24 bis 29,
**dadurch gekennzeichnet, dass** die Walze (822) zumindest im Bereich ihrer Umfangsfläche (822a) aus Metall gefertigt ist.

31. Auftragsvorrichtung nach einem der Ansprüche 24 bis 30,
**dadurch gekennzeichnet, dass** die Walze (822) einen Durchmesser von zwischen etwa 38 mm und etwa 500 mm aufweist.

## Claims

1. Device (10) for the application of liquid or pasty application medium (16), in particular aqueous pigment suspension, to a substrate (U), comprising a curtain applicator (12) which discharges the application medium from a discharge nozzle (14) onto the substrate (U) as a curtain or veil (18) moving substantially under the force of gravity, the substrate (U) being a moving substrate in the form of a surface of a web, in particular of paper or board, or the surface of a transfer element, preferably a transfer roll, which then transfers the application medium to the surface of the web, in the path of the curtain or veil (18) between discharge nozzle (14) and substrate (U) there being arranged at least one guide element (22), which guides the curtain or veil (18) along part of the path between discharge nozzle (14) and substrate (U), substantially over its entire width,
**characterized in that** the guide element (22) subdivides the free fall path of the curtain or veil between discharge nozzle (14) and substrate (U) into a free fall section (24) leading from the discharge nozzle (14) to the guide element (22) and a free fall section (26) leading from the guide element (22) to the substrate (U), so that the curtain or veil (18) falls freely from the discharge nozzle (14) to the guide element (22) as a first curtain or veil (24), the guide element stabilizing the curtain or veil (18), and falls freely from the guide element (22) to the substrate (U) as a second curtain or veil (26).

2. Application device according to Claim 1,
**characterized in that** the surface (22a) of the guide element (22; 122) that is covered by the application medium curtain (18; 118) encloses an angle (β) between about 20° and about 60° with the end face (22b) of the guide element.

3. Application device according to Claim 1 or Claim 2,
**characterized in that** the guide element (322) is designed to be hydrophobic, at least on its surface (322a) facing the curtain or veil (318).

4. Application device according to Claim 3,
**characterized in that** the surface (322a) of the guide element (322) is provided with a hydrophobic coating (330), for example is coated with a teflonized glass fibre sheet.

5. Application device according to Claim 3 or 4,
**characterized in that** at least the end face (322c) of the guide element (322) is free of hydrophobic coating.

6. Application device according to one of Claims 1 to 5,
**characterized in that** the application medium curtain (18) moves along on the upper side (22a) of the guide element (22).

7. Application device according to one of Claims 1 to 5,
**characterized in that** the application medium curtain (518) moves along on the underside (522d) of the guide element (522).

8. Application device according to one of Claims 1 to 7,
**characterized in that** at least one electrode (440) is arranged on the side (422d) of the guide element (422) that faces away from the application medium curtain (418).

9. Application device according to one of Claims 1 to 8,
**characterized in that**, in the running direction (L) of the substrate (U), a suction box (432; 532) is arranged before the contact line of the curtain or veil (418; 518).

10. Application device according to Claim 9,
**characterized in that**, on the inlet side and/or outlet side, the suction box (432; 532) is assigned a scraper element (434, 422; 534, 534'), which rests with a scraper edge on the substrate (U).

11. Application device according to Claim 10,
**characterized in that** the scraper element on the outlet side is formed by the guide element (422).

12. Application device according to one of the preceding claims,
**characterized in that** the application medium curtain (18) moves along the surface of the guide element (22) over a distance (l) of between about 1 mm and about 200 mm, preferably between about 1 mm and about 50 mm.

13. Application device according to one of the preceding claims,
**characterized in that**, in the case of coating of a paper web, the substrate (U) moves at a speed of between about 1000 m/min and about 3000 m/min and, in the case of coating a board web, at a speed of between about 200 m/min and about 1000 m/min.

14. Application device according to one of the preceding claims,
**characterized in that** the application medium (16) is applied to the substrate (U) in a ready-metered manner.

15. Application device according to one of the preceding claims,
**characterized in that** the discharge nozzle (14) discharges the application medium (16) at a rate of between about 2 l/min and about 200 l/min per metre working width.

16. Application device according to one of the preceding claims,
**characterized in that** the length (H) of the curtain (18) has a value of between about 5 mm and about 400 mm, preferably of between about 40 mm and about 200 mm.

17. Application device according to one of the preceding claims,
**characterized in that** the guide element (22) is fabricated from metal or plastic, for example carbon fibre reinforced or glass fibre reinforced plastic.

18. Application device according to one of the preceding claims,
**characterized in that** the guide element (22) has a thickness (D) of between about 0.2 mm and about 1.0 mm.

19. Application device according to one of the preceding claims,
**characterized in that** the guide element (22), starting from its furthest point from the substrate (U), can be arranged to be inclined in or counter to the running direction (L) of the substrate (U), the guide element (22) enclosing an angle (α) of up to about 70° in both orientations with the direction (V) corresponding to the free fall of the curtain or veil (18).

20. Application device according to one of the preceding claims,
**characterized in that** the guide element (622; 722) is designed to be curved convexly or concavely.

21. Application device according to Claim 20,
**characterized in that** a tangent drawn to the curved surface encloses an angle (α) of up to about 70° with the direction (V) corresponding to the free fall of the curtain or veil (618; 718).

22. Application device according to one of the preceding claims,
**characterized in that** the guide element is designed as a moving surface which subdivides the fall path of the curtain or veil (818) into a free fall section (824) leading from the discharge nozzle (814) to the guide element and a free fall section (826) leading from the guide element to the substrate (U), and its speed of movement is greater than the falling speed (v_{F1}) of the application medium (816) at the end of the free fall section (824) leading to the guide element.

23. Application device according to Claim 22,
**characterized in that** the guide element is formed as an endless, circulating belt.

24. Application device according to Claim 22,
**characterized in that** the guide element provided is a rotating roll (822), whose circumferential speed (v_{W}) is greater than the falling speed (v_{F1}) of the application medium (816) at the end of the free fall section (824) leading to the roll (822).

25. Application device according to one of Claims 22 to 24,
**characterized in that** the speed of movement (v_{U}) of the substrate (U) is greater than the falling speed (v_{F2}) of the application medium (816) at the end of the free fall section (826) leading to the substrate (U).

26. Application device according to one or Claims 22 to 25,
**characterized in that** the direction of movement of the moving surface forming the guide element is chosen in such a way that the section (822a) of the moving surface which forms the guide element which section comes into contact with the application medium (816) of the free fall section (24) leading to the guide element moves in the same direction as the substrate (U).

27. Application device according to one of Claims 22 to 26,
**characterized in that** a scraper face (28) is provided, for example in the form of a piercing scraper, which is set against the moving surface forming the guide element, lifts the application medium (16) off this surface and discharges it to the free fall section (26) leading from the guide element to the substrate (U).

28. Application device according to Claim 27,
**characterized in that**, as measured in the direction of movement (L) of the application medium (16), the scraper face (28) has a length (l) of between about 5 mm and about 50 mm.

29. Application device according to one of Claims 22 to 28,
**characterized in that** the moving surface forming the guide element is designed to be at least partly hydrophilic.

30. Application device according to one of Claims 24 to 29,
**characterized in that** the roll (822) is fabricated from metal, at least in the region of its circumferential surface (822a).

31. Application device according to one of Claims 24 to 30,
**characterized in that** the roll (822) has a diameter of between about 38 mm and about 500 mm.

## Revendications

1. Dispositif (10) destiné à appliquer sur une base (U) un fluide d'application (16) liquide ou pâteux, en particulier une suspension aqueuse de pigment, et comprenant un mécanisme (12) d'application à rideau qui délivre sur la base (U) le fluide d'application provenant d'une tuyère d'émission (14) sous la forme d'un rideau ou d'un voile (18) qui se déplace essentiellement sous l'action de la gravité,
la base (U) étant une base en déplacement qui présente la forme de la surface d'une nappe de matière, en particulier de papier ou de carton, ou la surface d'un élément de transfert, de préférence d'un cylindre de transfert qui transfère ensuite le fluide d'application sur la surface de la nappe de matière,
au moins un élément de guidage (22) qui guide la rideau ou voile (18) essentiellement sur toute sa largeur le long de la partie de parcours qui relie la tuyère de sortie (14) à la base (U) étant disposé dans le parcours du rideau ou du voile (18) entre la tuyère de sortie (14) et la base (U),
**caractérisé en ce que**
l'élément de guidage (22) divise le parcours de chute libre du rideau ou du voile entre la tuyère de sortie (14) et la base (U) en une partie (24) de chute libre qui conduit de la tuyère de sortie (14) à l'élément de guidage (22) et une partie de chute libre (26) qui conduit de l'élément de guidage (22) à la base (U) ,
de sorte que le rideau ou voile (18) tombe librement sous la forme d'un premier rideau ou voile (24) de la tuyère de sortie (14) à l'élément de guidage (22), l'élément de guidage stabilisant le rideau ou voile (18), et tombe librement sous la forme d'un deuxième rideau ou voile (26) de l'élément de guidage (22) à la base (U).

2. Dispositif d'application selon la revendication 1, **caractérisé en ce que** la surface (22a) de l'élément de guidage (22; 122) qui recouvre le rideau (18; 118) de fluide d'application forme avec la surface frontale (22b) de l'élément de guidage un angle (β) compris entre environ 20° et environ 60°.

3. Dispositif d'application selon la revendication 1 ou la revendication 2, **caractérisé en ce que** l'élément de guidage (322) est rendu hydrophobe au moins sur sa surface (322a) tournée vers le rideau ou voile (318).

4. Dispositif d'application selon la revendication 3, **caractérisé en ce que** la surface (322a) de l'élément de guidage (322) est dotée d'un revêtement hydrophobe (330), par exemple une feuille en fibres de verre téflonisée.

5. Dispositif d'application selon les revendications 3 ou 4, **caractérisé en ce qu'**au moins la surface frontale (322c) de l'élément de guidage (322) est exempte de revêtement hydrophobe.

6. Dispositif d'application selon l'une des revendications 1 à 5, **caractérisé en ce que** le rideau (18) de fluide d'application se déplace sur le côté supérieur (22a) de l'élément de guidage (22).

7. Dispositif d'application selon l'une des revendications 1 à 5, **caractérisé en ce que** le rideau (518) de fluide d'application se déplace sur le côté inférieur (522d) de l'élément de guidage (522).

8. Dispositif d'application selon l'une des revendications 1 à 7, **caractérisé en ce qu'**au moins une électrode (440) est disposée sur le côté (422d) de l'élément de guidage (422) non tourné vers le rideau (418) de fluide d'application.

9. Dispositif d'application selon l'une des revendications 1 à 8, **caractérisé en ce qu'**un caisson aspirant (432; 532) est disposé en amont de la ligne de contact avec le rideau ou voile (418; 518) dans la direction d'avancement (L) de la base (U).

10. Dispositif d'application selon la revendication 9, **caractérisé en ce qu'**un élément de raclage (434, 422; 534, 534') est disposé en amont et/ou en aval du caisson aspirant (432; 532) et **en ce que** l'arête du racloir repose sur la base (U).

11. Dispositif d'application selon la revendication 10, **caractérisé en ce que** l'élément de raclage situé côté sortie est formé par l'élément de guidage (422).

12. dispositif d'application selon l'une des revendications précédentes, **caractérisé en ce que** le rideau (18) de fluide d'application se déplace sur la surface de l'élément de guidage (22) sur une distance (1) comprise entre environ 1 mm et environ 200 mm et de préférence entre environ 1 mm et environ 50 mm.

13. Dispositif d'application selon l'une des revendications précédentes, **caractérisé en ce que** dans le cas du revêtement d'une nappe de papier, la base (U) se déplace à une vitesse comprise entre environ 1 000 m/min et environ 3 000 m/min et dans le cas du revêtement d'une nappe de carton à une vitesse comprise entre environ 200 m/min et environ 1 000 m/min.

14. Dispositif d'application selon l'une des revendications précédentes, **caractérisé en ce que** le fluide d'application (16) est appliqué à la dose finale sur la base (U).

15. Dispositif d'application selon l'une des revendications précédentes, **caractérisé en ce que** la tuyère de sortie (14) délivre le fluide d'application (16) à un débit compris entre environ 2 l/min et environ 200 l/min par mètre de largeur de travail.

16. Dispositif d'application selon l'une des revendications précédentes, **caractérisé en ce que** la longueur (H) du rideau (18) a une valeur comprise entre environ 5 mm et environ 400 mm et de préférence entre environ 40 mm et environ 200 mm.

17. Dispositif d'application selon l'une des revendications précédentes, **caractérisé en ce que** l'élément de guidage (22) est réalisé en métal ou en matière synthétique, par exemple en matière synthétique renforcée par fibres de carbone ou fibres de verre.

18. Dispositif d'application selon l'une des revendications précédentes, **caractérisé en ce que** l'élément de guidage (22) présente une épaisseur (D) comprise entre environ 0,2 mm et environ 1,0 mm.

19. Dispositif d'application selon l'une des revendications précédentes, **caractérisé en ce que** partant de son emplacement le plus éloigné de la base (U), l'élément de guidage (22) peut être incliné dans la direction d'avancement (L) de la base (U) ou dans la direction opposée, l'élément de guidage (22) formant avec la direction (V) qui correspond à la chute libre du rideau ou voile (18) un angle (α) pouvant atteindre 70° dans les deux directions.

20. Dispositif d'application selon l'une des revendications précédentes, **caractérisé en ce que** l'élément de guidage (622; 722) présente une courbure convexe ou concave.

21. Dispositif d'application selon la revendication 20, **caractérisé en ce qu'**une tangente à la surface courbe forme un angle (α) d'au plus environ 70° avec la direction (V) qui correspond à la chute libre du rideau ou voile (618; 718).

22. Dispositif d'application selon l'une des revendications précédentes, **caractérisé en ce que** l'élément de guidage est configuré comme surface en déplacement qui divise le parcours de chute du rideau ou voile (818) en une partie de chute libre (824) qui conduit de la tuyère de sortie (814) à l'élément de guidage et une partie de chute libre (826) qui conduit de l'élément de guidage à la base (U) et **en ce que** sa vitesse de déplacement est supérieure à la vitesse de chute (V_{F1}) du fluide d'application (816) à l'extrémité de la partie de chute libre (824) qui conduit à l'élément de guidage.

23. Dispositif d'application selon la revendication 22, **caractérisé en ce que** l'élément de guidage est configuré comme bande sans fin en rotation.

24. Dispositif d'application selon la revendication 22, **caractérisé en ce que** comme élément de guidage est prévu un cylindre rotatif (822) dont la vitesse périphérique (V_{W}) est supérieure à la vitesse de chute (V_{F1}) du fluide d'application (816) à l'extrémité de la partie de chute libre (824) qui conduit au cylindre (822).

25. Dispositif d'application selon l'une des revendications 22 à 24, **caractérisé en ce que** la vitesse d'avancement (V_{U}) de la base (U) est supérieure à la vitesse de chute (V_{F2}) du fluide d'application (816) à l'extrémité de la partie de chute libre (826) qui conduit à la base (U).

26. Dispositif d'application selon l'une des revendications 22 à 25, **caractérisé en ce que** la direction d'avancement de la surface en déplacement qui forme l'élément de guidage est sélectionnée de telle sorte que la partie (822a) de la surface en déplacement qui forme l'élément de guidage et qui entre en contact avec le fluide d'application (816) dans la partie en chute libre (24) qui conduit à l'élément de guidage se déplace dans la même direction que la base (U).

27. Dispositif d'application selon l'une des revendications 22 à 26, **caractérisé en ce qu'**une surface de raclage (28) qui présente par exemple la forme d'une lame de raclage est prévue et est appliquée contre la surface en déplacement qui forme l'élément de guidage, relève le fluide d'application (16) de cette surface et le délivre à la partie de chute libre (26) qui conduit de l'élément de guidage à la base (U).

28. Dispositif d'application selon la revendication 27, **caractérisé en ce que** dans la direction (L) de déplacement du fluide d'application (16), la surface de raclage (28) présente une longueur (1) comprise entre environ 5 mm et environ 50 mm.

29. Dispositif d'application selon l'une des revendications 22 à 28, **caractérisé en ce que** la surface en déplacement qui forme l'élément de guidage est rendue au moins en partie hydrophile.

30. Dispositif d'application selon l'une des revendications 24 à 29, **caractérisé en ce qu'**au moins la surface périphérique (822a) du cylindre (822) est réalisée en métal.

31. Dispositif d'application selon l'une des revendications 24 à 30, **caractérisé en ce que** le diamètre du cylindre (822) est compris entre environ 38 mm et environ 500 mm.
